# EUROPÄISCHE PATENTSCHRIFT

(11) **EP 2 230 373 B1**
(45) Veröffentlichungstag und Bekanntmachung des Hinweises auf die Patenterteilung: **04.11.2015**
(21) Anmeldenummer: 10000619.6
(22) Anmeldetag: 22.01.2010
(51) Int. Cl.: E06B 3/58

(54) **Fensterverkleidungssystem zur Verkleidung eines Rahmens eines Fensters**
Window cladding system for cladding a frame of a window
Système de revêtement de fenêtre destiné à revêtir le cadre d'une fenêtre

(30) Priorität: 20.03.2009 DE 102009013734
(43) Veröffentlichungstag der Anmeldung: 22.09.2010
(73) Patentinhaber: Stoll, Matthias, 88250 Weingarten (DE)
(72) Erfinder: Stoll, Matthias, 88250 Weingarten (DE)
(74) Vertreter: Otten, Herbert

(56) Entgegenhaltungen:
- DE-A1- 1 942 114
- DE-U1- 29 510 244
- GB-A- 2 110 285
- US-A- 3 169 281
- US-A- 5 088 255

## Beschreibung

Die Erfindung betrifft ein Fensterverkleidungssystem zur Verkleidung eines Rahmens eines Fensters gemäß dem Oberbegriff des Anspruchs 1.

Aus der EP 1 640 547 A1 ist ein Fensterverkleidungssystem zur Verkleidung eines Rahmens eines Fensters bekannt, welches alle Merkmale des Oberbegriffs von Anspruch 1 offenbart, wobei das Fensterverkleidungssystem ein Fenster mit einer Scheibe und einen die Scheibe umlaufenden Rahmen umfasst, wobei das Fensterverkleidungssystem weiterhin ein Profil umfasst, wobei das Profil eine Dichtung trägt und mit dieser an der Scheibe anliegt. Das Profil hält sich hier mit einer Zunge an Halterungen, welche mit dem Rahmen des Fensters verschraubt sind.

Weiterhin ist aus der US 5,088,255 A ein Fensterverkleidungssystem zur Verkleidung eines Rahmens eines Fensters bekannt, wobei das Fensterverkleidungssystem das Fenster mit einer Scheibe und den die Scheibe umlaufenden Rahmen umfasst, wobei das Fensterverkleidungssystem weiterhin ein Profil umfasst, wobei das Profil eine Dichtung trägt und mit dieser an der Scheibe (4) anliegt und wobei das Profil auf einer Innenseite Verbindungsmittel für eine Verbindung aufweist.

Schließlich ist aus der DE 295 10 244 U1 ein weiteres Fensterverkleidungssystem zur Verkleidung eines Rahmens eines Fensters bekannt, wobei das Fensterverkleidungssystem das Fenster mit einer Scheibe und den die Scheibe umlaufenden Rahmen umfasst, wobei das Fensterverkleidungssystem weiterhin ein Profil umfasst und wobei das Profil auf einer Innenseite Verbindungsmittel für eine Verbindung aufweist.

Aus der DE 1 942 114 und der GB 2 110 285 A sind Systeme bekannt, bei welchen die Glasscheibe mittels einer Druck- bzw. Halteleiste in einem Rahmenabschnitt gehalten wird. Diese Leiste trägt zusätzlich einen Dichtungsabschnitt, was die Montage der Glasscheibe erleichtert.

Es ist Aufgabe der Erfindung, ein Fensterverkleidungssystem vorzuschlagen, bei welchem ein Profil, das eine Dichtung trägt, dauerhaft sicher an dem Rahmen eines Fensters befestigbar ist.

Diese Aufgabe wird ausgehend von den Merkmalen des Oberbegriffs des Anspruchs 1 durch die kennzeichnenden Merkmale des Anspruchs 1 gelöst. In den Unteransprüchen sind vorteilhafte und zweckmäßige Weiterbildungen angegeben.

Das erfindungsgemäße Fensterverkleidungssystem zur Verkleidung einer Sichtseite eines Fensters bzw. zur Verkleidung eines Rahmens eines Fensters umfasst ein Profil, welches auf einer Innenseite bzw. an einer Unterseite Verbindungsmittel für eine Verbindung aufweist, wobei das Profil mit den Verbindungsmitteln unter Ausnutzung der elastischen Verformbarkeit einer Dichtung zwischen einer Scheibe und wenigstens einem von einem Rahmen etwa parallel zu der Scheibe hervorstehenden Anschlag einklemmbar ist. Durch ein Einklemmen der Baueinheit aus Profil und Dichtung wird ein sicherer Halt der Baueinheit auch über lange Zeiträume sichergestellt, da das Profil nicht auf Zug, sondern im Wesentlichen nur auf Druck belastet wird. Kern der Erfindung ist somit ein Fensterverkleidungssystem mit einem Befestigungskonzept, welches weitgehend unabhängig von den zur Verkleidung verwendeten Materialien wie zum Beispiel Aluminium oder Kunststoff eine dauerhaft sichere und dauerhaft dichte Verkleidung des Fensters ermöglicht.

Die Erfindung sieht weiterhin vor, das Profil als Winkelprofil auszubilden, wobei das Winkelprofil einen ersten Schenkel und einen zweiten Schenkel umfasst, wobei der zweite Schenkel etwa parallel zu der Scheibe verläuft, wobei der erste Schenkel von dem zweiten Schenkel aus in Richtung der Scheibe verläuft und die Dichtung trägt und wobei die Verbindungsmittel an der Innenseite des ersten Schenkels ausgebildet sind und wobei der zweite Schenkel insbesondere ein Blendprofil überdeckt, welches an einer Sichtseite des Rahmens angeordnet ist. Eine derartige Ausgestaltung des Profils verleiht der Verkleidung zusätzliche Stabilität, da der zweite Schenkel mit seiner Innenseite eine weitere Anlagefläche an den Rahmen bildet. Weiterhin wird durch ein derartiges L-Profil der Rahmen in seinem die Scheibe seitliche haltenden Bereich besonders gut vor Witterungseinflüssen geschützt.

Erfindungsgemäß ist es auch vorgesehen, den Anschlag mit einem Fußteil an dem Rahmen oder in dem Rahmen zu befestigten und den Anschlag mit einem Kopfteil über den Rahmen hinausstehen zu lassen. Hierdurch ist eine dauerhaft belastbare Verbindung zwischen Rahmen und Anschlag gewährleistet.

Gemäß einer Ausführungsvariante der Erfindung ist es vorgesehen, das Kopfteil mit einem Rücksprung auszustatten, in welchen das Profil mit seinen Verbindungsmitteln eingreift, wobei der Rücksprung insbesondere als Kerbe und insbesondere als umlaufende Kerbe ausgebildet ist. Ein derartiger Rücksprung ist fertigungstechnisch einfach herstellbar und erlaubt einem Monteur weiterhin den korrekten Sitz des Profils zwischen Scheibe und Anschlag durch eine Rastbewegung und/oder ein Rastgeräusch festzustellen.

Gemäß einer weiteren Ausführungsvariante ist es vorgesehen, das Kopfteil mit einem Vorsprung auszustatten, an welchem das Profil mit seinen Verbindungsmitteln anliegt, wobei der Vorsprung insbesondere als Wulst und insbesondere als umlaufender Wulst ausgebildet ist. Ein derartiger Wulst ist fertigungstechnisch ebenfalls einfach herstellbar und erlaubt einem Monteur ebenfalls den korrekten Sitz des Profils zwischen Scheibe und Anschlag durch eine Rastbewegung und/oder ein Rastgeräusch festzustellen.

Weiterhin sieht die Erfindung vor, den Anschlag als Bolzen auszubilden und in einer Bohrung zu führen, welche in den Rahmen eingebracht ist, wobei der Anschlag insbesondere entlang einer Längsachse der Bohrung gegen ein Federelement verschiebbar ist. Bohrungen, welche als Bolzenführungen dienen, lassen sich auch vor Ort einfach und mit hinreichender Genauigkeit herstellen. Durch ein Federelement lässt sich eine Verfahrbarkeit des Bolzens, welche die Montage erleichtert, mit minimalem Aufwand realisieren.

Gemäß einer Ausführungsvariante sieht es die Erfindung auch vor, den Anschlag in einer Tasche zu befestigen, welche in den Rahmen eingebracht ist, wobei der Anschlag mit dem Rahmen insbesondere verschraubt und/oder verklebt ist. Derartige Aufnahmetaschen lassen sich fertigungstechnisch mit einem Formfräser einfach herstellen. Durch eine Verschraubung und/oder Verklebung lässt sich mit einfachen Mitteln schnell ein sicherer Halt des Anschlags an dem Rahmen verwirklichen.

Gemäß einer weiteren Ausführungsvariante sieht die Erfindung vor, den Anschlag auf der Sichtseite des Rahmens zu befestigen, insbesondere auf die Sichtseite des Rahmens aufzuschrauben und/oder insbesondere mit der Sichtseite des Rahmens zu verkleben und insbesondere den Anschlag durch das Blendprofil selbst zu bilden. Eine derartige Befestigung des Anschlags ist in der Praxis besonders einfach und schnell herstellbar, da der Rahmen nicht bearbeitet werden muss. Ganz besonders kosteneffektiv ist eine Verwendung des Blendprofils als Anschlag bzw. eine Ausgestaltung des Anschlags als Blendprofil, da hierdurch zwei Bauteile, die an sich separat befestigt werden müssen, zu einem Bauteil zusammengefasst werden, welches eine Doppelfunktion übernimmt, nämlich das Verkleiden der Sichtseite des Rahmens und das Bilden eines Gegenlagers für das Bauteil aus Profil und Dichtung.

Die Erfindung sieht weiterhin vor, einen Bewegungsweg des Anschlags in Richtung des Profils durch Begrenzungsmittel zu begrenzen. Hierdurch kann ein unbeabsichtigtes Herausspringen eines beweglich geführten Anschlags aus dem Rahmen wirksam verhindert werden.

Schließlich sieht die Erfindung vor, das Profil an mehreren Anschlägen abzustützen. Hierdurch lassen sich auch lange Profile sicher und genau fixieren. Hierbei ist es insbesondere auch vorgesehen, die Anschläge in regelmäßigen Abständen zueinander anzuordnen.

Im Sinne der Erfindung wird unter einem Fenster auch ein Türelement, ein Wintergartenelement, ein Fassadenelement oder ein ähnlicher Bauelement, welches eine Scheibe oder Platte aufnimmt verstanden.

Im Sinne der Erfindung wird unter einem Rahmen eines Fensters sowohl ein Rahmen verstanden, welcher als fest stehender Rahmen bei einer sogenannten Festverglasung die Scheibe aufnimmt, als auch ein Flügelrahmen verstanden, welcher bei einem Dreh- oder Dreh/Kippfenster die Scheibe aufnimmt.

Im Sinne der Erfindung wird unter einer Sichtseite eines

Rahmens die Seitenfläche eines Rahmens verstanden, welche etwa parallel zu der Scheibe verläuft.

Im Sinne der Erfindung wird unter einer formschlüssigen Verbindung zwischen dem Anschlag und dem Profil jede Verbindung verstanden, bei welcher eine Abstützung des Profils an dem Anschlag nicht ausschließlich durch Reibkräfte erfolgt.

Weitere Einzelheiten der Erfindung werden in der Zeichnung anhand von schematisch dargestellten Ausführungsbeispielen beschrieben.

Hierbei zeigt:
- Figur 1:: eine Darstellung einer ersten Ausführungsvariante eines erfindungsgemäßen Fensterverkleidungssystems in schematischer Schnittdarstellung;
- Figur 2:: eine Seitenansicht auf die Darstellung der Figur 1 aus einer Pfeilrichtung II und
- Figur 3:: eine Draufsicht auf die Darstellung der Figur 1 aus einer Pfeilrichtung III und
- Figur 4 bis 7:: eine Darstellung einer zweiten bis fünften Ausführungsvariante eines erfindungsgemäßen Fensterverkleidungssystems in schematischer Schnittdarstellung.

In der Figur 1 ist eine erste Ausführungsvariante eines erfindungsgemäßen Fensterverleidungssystems 1 in einer schematischen Schnittansicht dargestellt. Das Fensterverkleidungssystem 1 umfasst ein Fenster 2 mit einem Rahmen 3 und einer Scheibe 4. Die Scheibe 4 ist als Glasscheibe ausgeführt. Entsprechend einer nicht dargestellten Ausführungsvariante ist auch vorgesehen, die Scheibe als Platte, insbesondere als geschäumte Kunststoffplatte oder Aluverbundplatte auszuführen. Der Rahmen 3 ist als fest stehender Rahmen ausgeführt. Gemäß einer nicht dargestellten Ausführungsvariante ist es auch vorgesehen den Rahmen zweiteilig aus einem fest stehenden Blendrahmen und einem zu dem Blendrahmen beispielsweise dreh- und kippbaren Flügelrahmen auszubilden. Weiterhin umfasst das Fensterverkleidungssystem 1 ein Profil 5, welches eine Dichtung 6 trägt und mit dieser Dichtung 6 an der Scheibe 4 anliegt. Das Profil 5 und die Dichtung 6 bilden eine Verkleidungseinheit 7, welche einen Glasfalzrücken 8 des Rahmens 3 abdeckt. Die Figur 2 zeigt eine schematische Ansicht aus einer Pfeilrichtung II auf das Fensterverkleidungssystem 1. In dieser Ansicht ist erkennbar, dass das Fensterverkleidungssystem 1 insgesamt vier Verkleidungseinheiten 7 umfasst. Wie die Figur 1 zeigt ist das Profil 5 der Verkleidungseinheit 7 als Winkelprofil 9 ausgebildet und umfasst einen ersten Schenkel 10 und einen zweiten Schenkel 11. Der zweite Schenkel 11 verläuft etwa parallel zu der Scheibe 4 und überdeckt teilweise eine Sichtseite 12 des Rahmens 3. Der erste Schenkel 10 erstreckt sich von dem zweiten Schenkel 11 aus in Richtung der Scheibe 4 und greift in einer zu der Scheibe 4 offenen Haltenut 13 die Dichtung 6. An einer Innenseite 14 des Profils 5 bzw. des ersten Schenkels 10 sind Verbindungsmittel 15 ausgebildet. Zwischen dem zweiten Schenkel 11 und der Sichtseite 12 des Rahmens 3 ist eine Blendprofils 16 angeordnet, welches ebenfalls zu dem Fensterverkleidungssystem 1 gehört. Die Verbindungsmittel 15 wirken mit einem Anschlag 17 zusammen, welcher als Bolzen 18 ausgeführt ist. Der Bolzen 18 ist in einer Bohrung 19 geführt, welche mit einer Längsachse L parallel zu der Scheibe 4 in den Rahmen 3 bzw. in dessen Glasfalzrücken 8 eingebracht ist. In der Figur 3, welche eine Draufsicht auf die Darstellung der Figur 1 aus der Pfeilrichtung III zeigt, ist erkennbar, dass der Verkleidungseinheit 7 mehrere Anschläge 17 zugeordnet sind. Zur Besseren Erkennbarkeit ist das Profil 5 in der Ansicht der Figur 3 deshalb im Bereich der Anschläge 17 aufgeschnitten dargestellt. Somit sind in dieser Ansicht auch die Bohrungen 19 erkennbar, in welchen die Anschläge 17 geführt sind. Wie die Figur 1 zeigt wird der Bolzen 18 mit einem Fußteil 20 in der Bohrung 19 gehalten und steht mit einem Kopfteil 21 über die Bohrung 19 bzw. aus dem Rahmen 3 bzw. dessen Glasfalzrücken 8 hervor. Durch ein Federelement 22 wird der Bolzen 18 entlang der Längsachse L der Bohrung 19 in eine Pfeilrichtung y gedrückt. Durch diese Beaufschlagung des Bolzens 18 mit einer durch das Federelement 22, welches als Spiralfeder 23 ausgebildet ist, erzeugten Spannkraft F wird eine Montage der Verkleidungseinheit 7 erleichtert, da der Bolzen 19 mit seinem Kopfteil 21 bei einem Aufdrücken der Verkleidungseinheit 7 aus einer Pfeilrichtung y' durch ein leichtes Schwenken der Verkleidungseinheit 7 um eine in die Zeichnungsebene der Figur 1 hinein verlaufende Drehachse D in eine Drehrichtung w leichter hinter die Verbindungsmittel 15 springt, welche als Steg 24 ausgeführt sind. Beim Aufsetzten wird die Verkleidungseinheit 7 auch mit einer Druckkraft DF beaufschlagt, welche gegen die Scheibe 4 gerichtet ist, um die Dichtung 6 zu komprimieren bzw. elastische zu verformen, so dass diese im montierten Zustand der Verkleidungseinheit 7 das Profil 5 mit einer Spannkraft SF gegen den Anschlag 17 drückt und so die Verkleidungseinheit 7 in ihrer in der Figur 1 gezeigten Stellung fixiert. Bei einer nach dem beschrieben Befestigungskonzept ausgebildeten Verkleidungseinheit 7 ist nicht nur ein dauerhaft sicherer Halt des Profils 5 gegeben, sondern es wird ebenso eine dauerhaft zuverlässige Abdichtung eines zwischen dem Rahmen 3 und dem Profil 5 liegenden Hohlraums 25 gewährleistet, da die Dichtung 6 dauerhaft zuverlässig an die Scheibe 4 gedrückt wird. Die oben erwähnten weiteren Verkleidungseinheiten werden mittels weiterer Anschläge in analoger Weise an dem Rahmen 3 befestigt. Somit ist das Fensterverkleidungssystem 1 geeignet einen die Scheibe 4 umlaufenden zuverlässigen Schutz des Rahmens 3, welcher als Holzrahmen ausgeführt ist, zu gewährleisten. Die Scheibe 4 ist in herkömmlicher Weise mittels einer Verklotzung 26 in einem umlaufenden Glasfalz 27 ausgerichtet und durch umlaufend angeordneten Glashalteleisten 28 und beidseitig umlaufenden Kitt-/Silikonfugen 29, 30 gesichert und fixiert. Gemäß einer nicht dargestellten Ausführungsvariante ist es auch vorgesehen, das Profil als Flachprofil auszubilden und insbesondere das Blendprofil zwischen der Innenseite des Profils und dem Rahmen weiterzuführen. Bei einer derartigen Ausführungsvariante ist es vorgesehen, dass die Anschläge bzw. die Bohrungen das Blendprofil durchdringen. Alternativ zu einem oben beschrieben Montagevorgang für die aus Profil und Dichtung bestehende Verkleidungseinheit ist es auch vorgesehen, zunächst nur das Profil ohne die Dichtung auf die Anschläge zu pressen und anschließend die Dichtung zwischen das Profil und die Dichtung einzudrücken und hierdurch eine zusätzliche Verspannung des Profils herbeizuführen.

Bezüglich der nachfolgend beschriebenen zweiten bis fünften Ausführungsvariante wird grundsätzlich auf die Beschreibung zu der in den Figuren 1 bis 3 gezeigten ersten Ausführungsvariante verwiesen.

In der Figur 4 ist eine Darstellung einer zweiten Ausführungsvariante eines erfindungsgemäßen Fensterverkleidungssystems 1 in schematischer Schnittdarstellung gezeigt. Im Unterschied zu der in den Figuren 1 bis 3 gezeigten ersten Ausführungsvariante weist ein Glasfalzrücken 8 eines Rahmens 3 eine schräg verlaufende Rückenfläche 31 auf. Unabhängig hiervon verläuft eine Bohrung 19 für einen Bolzen 18 weiterhin parallel zu einer Scheibe 4 in den Rahmen 3 bzw. in den Glasfalzrücken 8. Somit ist ein Profil 5 unabhängig von einer speziellen Formgebung des Rahmens 3 bzw. des Glasfalzrückens 8 verwendbar.

In der Figur 5a ist eine Darstellung einer dritten Ausführungsvariante eines erfindungsgemäßen Fensterverkleidungssystems 1 in schematischer Schnittdarstellung gezeigt. Im Unterschied zu der in den Figuren 1 bis 3 gezeigten ersten Ausführungsvariante ist ein Anschlag 17 nicht in einer Bohrung gefedert geführt, sondern in einer Tasche 32 starr befestigt. Zur Definition einer Raststellung weist der Anschlag 17 einen Rücksprung 33 auf. Der Rücksprung 33 ist als umlaufende Kerbe 34 ausgebildet und wirkt bei montierter Verkleidungseinheit 7 mit einem Steg 24 der Verkleidungseinheit 7 bzw. eines Profils 5 zusammen. Eine Ausführungsvariante zu der Figur 5a sieht entsprechend der Figur 5b vor, dass eine Anschlageinheit AE einen Anschlag 17 bzw. Bolzen 18, eine Spiralfeder 23 und eine Hülse H umfasst, wobei der Bolzen 18 in der Hülse H geführt ist. Hierdurch ist auch bei Rahmen mit starken Alterungserscheinungen eine präzise und belastbare Führung des Bolzens 18 gewährleistbar. Die Erfindung sieht auch vor, die Hülsen mehrerer derartiger Anschlageinheiten zu einem Bauteil zu verbinden und hierdurch zusätzlich eine optimierte Ausrichtung der Bolzen zueinander zu erreichen. Ein Bewegungsweg des Anschlags 17 in Pfeilrichtung y ist durch Begrenzungsmittel BM begrenzt.

In der Figur 6 ist eine Darstellung einer vierten Ausführungsvariante eines erfindungsgemäßen Fensterverkleidungssystems 1 in schematischer Schnittdarstellung gezeigt. Diese Ausführungsvariante stellt eine Kombination der ersten und der dritten Ausführungsvariante dar, da hier ein gefedert geführter Bolzen 18 als Anschlag 17 Verwendung findet, welcher als Rücksprung 33 eine umlaufender Kerbe 34 aufweist, in welche ein Steg 24 eines Profils 5 einrastbar ist. Eine derartige Ausführungsvariante, bei welcher der Anschlage 17 sowohl gefedert geführt ist, als auch einen Rücksprung 33 aufweist, ist besonders montagefreundlich.

In der Figur 7 ist eine Darstellung einer fünften Ausführungsvariante eines erfindungsgemäßen Fensterverkleidungssystems 1 in schematischer Schnittdarstellung gezeigt. Diese Ausführungsvariante stellt eine Variante dar, welche von der ersten Ausführungsvariante abgeleitet ist. Im Unterschied zu der ersten Ausführungsvariante weist ein Bolzen 18 hier einen Rücksprung 33 auf und ist zusätzlich zu einer Innenseite 14 eines Profils 5 hin abgeschrägt, um die Reibung zwischen dem Bolzen 18 und dem Profil 5 zu verringern und zu erreichen, dass das Profil 5 bzw. eine aus dem Profil 5 und einer Dichtung 6 gebildete Verkleidungseinheit 7 in seitlicher Richtung x bzw. x' eine optimale Stellung einnimmt.

Gemäß einer weiteren, nicht dargestellten Ausführungsvariante ist es vorgesehen, einen Bewegungsweg, um welchen der Anschlag in Richtung des Profils verfahrbar ist, durch ein Begrenzungsmittel zu begrenzen. Hierbei ist es vorgesehen, das Begrenzungsmittel an dem Rahmen zu befestigen und in eine auf den erlaubten Bewegungsweg abgestimmte Ausnehmung in dem Anschlag eingreifen zu lassen.

Die Erfindung ist nicht auf dargestellte oder beschriebene Ausführungsbeispiele beschränkt. Sie umfasst vielmehr Weiterbildungen der Erfindung im Rahmen der Schutzrechtsansprüche.

### Bezugszeichenliste:

- 1: Fensterverkleidungssystem
- 2: Fenster
- 3: Rahmen
- 4: Scheibe bzw. Platte
- 5: Profil
- 6: Dichtung
- 7: Verkleidungseinheit
- 8: Glasfalzrücken
- 9: Winkelprofil
- 10: erster Schenkel von 9
- 11: zweiter Schenkel von 9
- 12: Sichtseite von 3
- 13: Haltenut
- 14: Innenseite von 5 bzw. 10
- 15: Verbindungsmittel
- 16: Blendprofil
- 17: Anschlag
- 18: Bolzen
- 19: Bohrung
- 20: Fußteil von 18
- 21: Kopfteil von 18
- 22: Federelement
- 23: Spiralfeder
- 24: Steg
- 25: Hohlraum
- 26: Verklotzung
- 27: Glasfalz
- 28: Glashalteleiste
- 29: Kitt-/Silikonfuge
- 30: Kitt-/Silikonfuge
- 31: Rückenfläche von 8
- 32: Tasche an 3
- 33: Rücksprung an 17
- 34: Kerbe an 17
- AE: Anschlageinheit
- BM: Begrenzungsmittel
- D: Drehachse
- DF: Druckkraft
- F: Spannkraft von 18
- H: Hülse für 18
- L: Längsachse von 19
- SF: Spannkraft
- w: Drehrichtung
- x, x': Richtung
- y, y': Richtung

## Patentansprüche

1. Fensterverkleidungssystem (1) zur Verkleidung eines Rahmens (3) eines Fensters (2),
- wobei das Fensterverkleidungssystem (1) das Fenster (2) mit einer Scheibe (4) und den die Scheibe (4) umlaufenden Rahmen (3)umfasst,
- wobei die Scheibe mittels einer Verklotzung in einem umlaufender Glasfalz ausgerichtet und durch umlaufend angeordnete Glashalteleisten und beideseitig umlaufenden Kitt-/Silikonfugen gesichert und fixiert ist,
- wobei das Fensterverkleidungssystem (1) weiterhin ein Profil (5) umfasst,
- wobei das Profil (5) eine Dichtung (6) trägt und mit dieser an der Scheibe (4) anliegt,
- wobei das Profil (5) auf einer Innenseite (14) Verbindungsmittel (15) für eine Verbindung aufweist,
**dadurch gekennzeichnet, dass**
- das Profil (5) mit den Verbindungsmitteln (15)
- unter Ausnutzung der elastischen Verformbarkeit der Dichtung (6)
- zwischen der Scheibe (4) und wenigstens einem von dem Rahmen (3) etwa parallel zu der Scheibe (4) hervorstehenden Anschlag (17) einklemmbar ist.

2. Fensterverkleidungssystem (1) nach Anspruch 1, **dadurch gekennzeichnet, dass** das Profil (5) als Winkelprofil (9) aufgebildet ist, wobei das Winkelprofil (9) einen ersten Schenkel (10) und einen zweiten Schenkel (11) umfasst, wobei der zweite Schenkel (11) etwa parallel zu der Scheibe (4) verläuft, wobei der erste Schenkel (10) von dem zweiten Schenkel (11) aus in Richtung der Scheibe (4) verläuft und die Dichtung (6) trägt und wobei die Verbindungsmittel (15) an der Innenseite (14) des ersten Schenkels (10) ausgebildet sind und wobei der zweite Schenkel (11) insbesondere ein Blendprofil (16) überdeckt, welches an einer Sichtseite (12) des Rahmens (3) angeordnet ist.

3. Fensterverkleidungssystem (1) nach einem der vorhergehenden Ansprüche, **dadurch gekennzeichnet, dass** der Anschlag (17) ein Kopfteil (21) und ein Fußteil (20) umfasst, wobei der Anschlag (17) mit dem Kopfteil (21) über den Rahmen (3) hervorsteht, wobei der Anschlag (17) mit dem Fußteil (20) an dem Rahmen (3) oder in dem Rahmen (3) befestigbar ist.

4. Fensterverkleidungssystem (1) nach einem der vorhergehenden Ansprüche, **dadurch gekennzeichnet, dass** das Kopfteil (21) einen Rücksprung (33) aufweist, in welchen das Profil (5) mit seinen Verbindungsmitteln (15) eingreift, wobei der Rücksprung (33) insbesondere als Kerbe (34) und insbesondere als umlaufende Kerbe (34) ausgebildet ist.

5. Fensterverkleidungssystem (1) nach einem der vorhergehenden Ansprüche, **dadurch gekennzeichnet, dass** das Kopfteil (21) einen Vorsprung aufweist, an welchem das Profil (5) mit seinen Verbindungsmitteln (15) anliegt, wobei der Vorsprung insbesondere als Wulst und insbesondere als umlaufender Wulst ausgebildet ist.

6. Fensterverkleidungssystem (1) nach einem der vorhergehenden Ansprüche, **dadurch gekennzeichnet, dass** der Anschlag (17) als Bolzen (18) ausgebildet ist und in einer Bohrung (19) geführt ist, welche in den Rahmen (3) eingebracht ist, wobei der Anschlag (17) insbesondere entlang einer Längsachse (L) der Bohrung (19) gegen ein Federelement (22) verschiebbar ist.

7. Fensterverkleidungssystem (1) nach einem Ansprüche 1 bis 5, **dadurch gekennzeichnet, dass** der Anschlag (17) in einer Tasche (32) befestigt ist, welche in den Rahmen (3) eingebracht ist, wobei der Anschlag (17) mit dem Rahmen (3) insbesondere verschraubt und/oder verklebt ist.

8. Fensterverkleidungssystem (1) nach einem Ansprüche 1 bis 5, **dadurch gekennzeichnet, dass** der Anschlag (17) auf der Sichtseite (12) des Rahmens (3) befestigbar ist, insbesondere auf die Sichtseite (12) des Rahmens (3) aufschraubbar ist und/oder insbesondere mit der Sichtseite (12) des Rahmens verklebbar ist und insbesondere durch das Blendprofil (16) selbst gebildet ist.

9. Fensterverkleidungssystem (1) nach einem der vorhergehenden Ansprüche, **dadurch gekennzeichnet, dass** ein Bewegungsweg des Anschlags (17) in Richtung (y) des Profils (5) durch Begrenzungsmittel (BM) begrenzbar ist.

10. Fensterverkleidungssystem (1) nach einem der vorhergehenden Ansprüche, **dadurch gekennzeichnet, dass** das Profil (5) an mehreren Anschlägen (17) und insbesondere an wenigstens vier Anschlägen (17) abstützbar ist.

11. Fensterverkleidungssystem (1) nach einem der vorhergehenden Ansprüche, **dadurch gekennzeichnet, dass** die Verbindung zwischen den Verbindungsmitteln (15) des Profils (5) und dem wenigstens einen Anschlag (17) als formschlüssige Verbindung ausgebildet ist.

## Claims

1. Window covering system (1) for covering a frame (3) of a window (2)
- wherein the window covering system (1) covers the window (2) having a pane (4) as well as the frame (3) surrounding the pane (4),
- wherein the pane is aligned in a surrounding glazing rebate and secured and fixed therein by means of glass holding rails and putty/silicone joints on both sides,
- wherein the window covering system (1) further comprises a profile (5),
- wherein the profile (5) carries a seal (6) and rests with this against the pane (4),
- wherein the profile (5) has connecting means (15) for connection on an inner side (14),
**characterised in that**
- the profile (5) can be clamped with the connecting means (15) by utilising the elastic deformability of the seal (6) between the pane (4) and at least a stop (17) protruding from the frame (3) approximately parallel to the pane (4).

2. Window covering system (1) according to claim 1, **characterised in that** the profile (5) is formed as an angle profile (9), wherein the angle profile (9) comprises a first leg (10) and a second leg (11), wherein the second leg (11) extends approximately parallel to the pane (4), wherein the first leg (10) extends outwards from the second leg (11) in the direction of the pane (4) and carries the seal (6), and wherein the connecting means (15) are formed on the inner side (14) of the first leg (10), and wherein the second leg (11), in particular covers a screen profile (16), which is arranged on a visible side (12) of the frame (3).

3. Window covering system (1) according to one of the preceding claims, **characterised in that** the stop (17) has a head part (21) and a foot part (20), wherein the stop (17) with the head part (21) protrudes over the frame (3), wherein the stop (17) with the foot part (20) can be attached on the frame (3) or in the frame (3).

4. Window covering system (1) according to one of the preceding claims, **characterised in that** the head part (21) has a recess (33) in which the profile (5) with its connecting means (15) engages, wherein the recess (33) is designed in particular as a groove (34) and in particular as a circumferential groove (34).

5. Window covering system (1) according to one of the preceding claims, **characterised in that** the head part (21) has a protrusion on which the profile (5) rests with its connecting means (15), wherein the protrusion is formed in particular as a bulge, and in particular as a circumferential bulge.

6. Window covering system (1) according to one of the preceding claims, **characterised in that** the stop (17) is formed as a bolt (18) that passes through a bore (19) which is made in the frame (3), wherein the stop (17) can be moved in particular along a longitudinal axis (L) of the bore (19) against a spring element (22).

7. Window covering system (1) according to one of the claims 1 to 5, **characterised in that** the stop (17) is attached in a pocket (32) made in the frame (3), wherein the stop (17) in particular is screwed into, and/or bonded onto, the frame (3).

8. Window covering system (1) according to one of the claims 1 to 5, **characterised in that** the stop (17) can be fixed on the visible side (12) of the frame (3), in particular it can be screwed into the visible side (12) of the frame (3) and/or in particular can be bonded onto the visible side (12) of the frame, and in particular formed by the screen profile (16) itself.

9. Window covering system (1) according to one of the preceding claims, **characterised in that** a movement path of the stop (17) can be limited in the direction (y) of the profile (5), by limiting means (BM).

10. Window covering system (1) according to one of the preceding claims, **characterised in that** the profile (5) can be supported at a plurality of stops (17) and in particular at least four stops (17).

11. Window covering system (1) according to one of the preceding claims, **characterised in that** the connection between the connecting means (15) of the profile (5) and the at least one stop (17) is designed as a positive connection.

## Revendications

1. Système de revêtement de fenêtres (1) pour le revêtement du cadre (3) d'une fenêtre (2),
- le système de revêtement de fenêtres (1) comprenant la fenêtre (2) avec une vitre (4) et un cadre (3) entourant la vitre (4),
- la vitre étant alignée, à l'aide d'un calage, dans une feuillure périphérique et sécurisée et fixée à l'aide de baguettes de maintien disposées sur le pourtour et de joints de mastic ou de silicone,
- le système de revêtement de fenêtres (1) comprenant en outre un profilé (5),
- le profilé (5) comprenant un joint d'étanchéité (6) et s'appuyant avec celui-ci contre la vitre (4),
- le profilé (5) comprenant, sur un côté interne (14), des éléments de liaison (15) pour un raccordement,
**caractérisé en ce que**
- le profilé (5) peut être bloqué avec les éléments de liaison (15)
- grâce à la déformabilité élastique du joint d'étanchéité (6)
- entre la vitre (4) et au moins une butée (17) dépassant du cadre (3) à peu près parallèlement à la vitre (4).

2. Système de revêtement de fenêtre (1) selon la revendication 1, **caractérisé en ce que** le profilé (5) est conçu comme un profilé angulaire (9), le profilé angulaire (9) comprenant un premier montant (10) et un deuxième montant (11), le deuxième montant (11) s'étendant à peu près parallèlement à la vitre (4), le premier montant (10) s'étendant à partir du deuxième montant (11) en direction de la vitre (4) et comportant le joint d'étanchéité (6) et les éléments de liaison (15) étant disposés sur le côté interne (14) du premier montant (10) et le deuxième montant (11) recouvrant plus particulièrement un profilé de masquage (16), qui est disposé au niveau d'un côté visible (12) du cadre (3).

3. Système de revêtement de fenêtre (1) selon l'une des revendications précédentes, **caractérisé en ce que** la butée (17) comprend une partie de tête (21) et une partie de pied (20), la butée (17) dépassant, avec la partie de tête (21), au-dessus du cadre (3), la butée (17) pouvant être fixée, avec la partie de pied (20), au cadre (3) ou dans le cadre (3).

4. Système de revêtement de fenêtre (1) selon l'une des revendications précédentes, **caractérisé en ce que** la partie de tête (21) comprend un renfoncement (33) dans lequel s'emboîte le profilé (5) avec ses éléments de liaison (15), le renfoncement (33) étant conçu plus particulièrement comme une encoche (34) et plus particulièrement comme une encoche périphérique (34).

5. Système de revêtement de fenêtre (1) selon l'une des revendications précédentes, **caractérisé en ce que** la partie de tête (21) comprend une saillie contre laquelle s'appuie le profilé (5) avec ses éléments de liaison (15), la saillie étant conçue plus particulièrement sous la forme d'un bourrelet plus particulièrement sous la forme d'un bourrelet périphérique.

6. Système de revêtement de fenêtre (1) selon l'une des revendications précédentes, **caractérisé en ce que** la butée (17) est conçue sous la forme d'une tige (18) et guidée dans un alésage (19) qui est réalisé dans le cadre (3), la butée (17) pouvant être coulissée plus particulièrement le long d'un axe longitudinal (L) de l'alésage (19) contre un élément de ressort (22).

7. Système de revêtement de fenêtre (1) selon l'une des revendications 1 à 5, **caractérisé en ce que** la butée (17) est fixée dans une poche (32) réalisée dans le cadre (3), la butée (17) étant plus particulièrement vissée et/ou collée avec le cadre (3).

8. Système de revêtement de fenêtre (1) selon l'une des revendications 1 à 5, **caractérisé en ce que** la butée (17) peut être fixée sur le côté visible (12) du cadre (3), plus particulièrement vissée sur le côté visible (12) du cadre (3) et/ou plus particulièrement collée avec le côté visible (12) du cadre et plus particulièrement formée par le profilé de masquage (16) lui-même.

9. Système de revêtement de fenêtre (1) selon l'une des revendications précédentes, **caractérisé en ce qu'**un trajet de déplacement de la butée (17) peut être limitée dans la direction (y) du profilé (5) par des éléments de limitation (BM).

10. Système de revêtement de fenêtre (1) selon l'une des revendications précédentes, **caractérisé en ce que** le profilé (5) peut être appuyé contre plusieurs butées (17) et plus particulièrement contre au moins quatre butées (17).

11. Système de revêtement de fenêtre (1) selon l'une des revendications précédentes, **caractérisé en ce que** la liaison entre les éléments de liaison (15) du profilé (5) et l'au moins une butée (17) est conçue comme une liaison par complémentarité de forme.
